# EUROPÄISCHE PATENTSCHRIFT

(11) **EP 0 012 149 B1**
(45) Veröffentlichungstag und Bekanntmachung des Hinweises auf die Patenterteilung: **04.05.1983**
(21) Anmeldenummer: 79101261.0
(22) Anmeldetag: 26.04.1979
(51) Int. Cl.: B66B 9/06, B62B 3/10

(54) **Schrägstetigförderer für Transportkarren**
Inclined conveyor for hand carts
Transporteur incliné pour chariots de manutention

(30) Priorität: 14.12.1978 DE 7836999 U
(43) Veröffentlichungstag der Anmeldung: 25.06.1980
(73) Patentinhaber: Transporttechnik GmbH, D-5820 Gevelsberg (DE)
(72) Erfinder: Weller, Wilhelm, D-5830 Schwelm (DE)
(74) Vertreter: Sparing, Nikolaus, Dipl.-Ing.

## Beschreibung

Die Erfindung betrifft einen Schrägstetigförderer für Transportkarren. Derartige Förderer sind dazu bestimmt, Einkaufwagen in Kaufhäusern zwischen den Etagen zu transportieren, aber auch Gepäckkarren auf Bahnhöfen und Flugplätzen zwischen mehreren Etagen zu befördern.

Eine bekannte Anlage für Einkaufswagen ist in der DE-B-1 919 740 beschrieben und dargestellt.

Die auf Flughäfen und Bahnhöfen den Reisenden zur Verfügung stehenden Gepäcktransportkarren weisen im Gegensatz zu den Einkaufswagen, die frei rollbar sind, aus Sicherheitsgründen eine Bremse auf, die ständig mindestens ein Rad blockiert, solange nicht der Benutzer einen die Bremse lösenden Griff oder dergleichen betätigt. Aus diesem Grunde wäre die erwähnte Anlage zwar auch für solche gebremsten Karren benutzbar, doch müßte der Benutzer die Bremse auch während der Schrägfahrt gelöst halten.

Dieses Problem ist bei einer Ausführungsform eines Schrägstetigförderers gelöst, die speziell für gebremste Karren bestimmt und geeignet ist. Dieser aus der DE-A-2 456 791 bekannte Förderer weist in Übereinstimmung mit dem Gegenstand der vorliegenden Erfindung die im Oberbegriff des Patentanspruchs 1 genannten Merkmale auf. Bei der bekannten Anlage werden - falls die Karren eine Bremseinrichtung aufweisen - die Bremsen dadurch gelöst, daß auf die jeweils höherliegende Laufbahn für die Räder eine Hilfsrolle aufläuft, welche die Bremse lüftet. Dies funktioniert nur zuverlässig, wenn eine ganz bestimmte Steigung vorgesehen ist. Der Benutzer muß also bis zum Beginn dieses Schrägabschnitts die Bremse manuell gelöst halten. Darüber hinaus ist eine Zwangsführung der Karren ausschließlich im Bereich der Schrägführung vorgesehen, nicht jedoch im Bereich der Ein- und Auslaufstrecke. Deshalb hat sich diese bekannte Anlage als unpraktisch erwiesen.

Aufgabe der Erfindung ist es, einen Schrägstetigförderer mit den Merkmalen des Oberbegriffs von Patentanspruch 1 derart auszubilden, daß die Förderung und damit die Zwangsführung der Karren - gegebenenfalls unter Unwirksammachen der Bremsen, falls solche vorgesehen sind - auch im Bereich der Einlauf- und Auslaufstrekken erfolgt, wo also der Benutzer den Karren gefahrlos manipulieren kann. Gleichwohl sollen die Fertigungs- und Installationskosten durch diese Verbesserung nicht wesentlich erhöht werden.

Die Lösung dieser Aufgabe ergibt sich aus dem kennzeichnenden Teil des Patentanspruchs 1. - Die Merkmale des Patentanspruchs 2 ermöglichen eine Bauweise, bei der die Montagetiefe für den Antrieb relativ gering ist. - Zwar ist die erfindungsgemäße Ausbildung für Karren mit Bremse bestimmt und geeignet, doch versteht es sich, daß sich auch mit Karren benutzt werden kann, die keine Bremse aufweisen. Der Patentanspruch 3 nennt eine besonders einfache und kostengünstige Lösung für das Unwirksammachen der Bremse (falls vorhanden), bei der die oben erwähnte Beschränkung hinsichtlich der Steigung nicht vorliegt.

Die beigefügten Zeichnungen zeigen ein bevorzugtes Ausführungsbeispiel des Gegenstandes der Erfindung.
Fig. 1 zeigt in Seitenansicht das Schema der Anlage für die Abwärtsförderung,
Fig. 2 stellt in Draufsicht die Einlaufstrecke aus Fig. 1 dar, und
Fig. 3 zeigt gegenüber Fig. 1 stark vergrößert die Ausbildung und Lage der gebremsten Achse des Transportkarrens in der Förderstrecke.

Zunächst soll unter Bezugnahme auf Fig. 3 erläutert werden, wie gemäß der Erfindung die Bremse eines Rades 4 unwirksam gemacht werden kann. Zwar ist bereits bekannt, das Bremsgestänge mittels mechanisch angreifender Mittel zu lüften, doch hat sich dies als nicht zuverlässig herausgestellt, weil die Bremse unter relativ kräftiger, abwärts wirkender Federvorspannung steht. Wenn daher der Karren nur wenig oder gar nicht beladen ist, wird nicht die Bremse gelüftet, sondern der ganze Karren angehoben.

: Daher ist erfindungsgemäß vorgesehen, die übliche einfache Steckachse des Rades 4 durch eine verlängerte Achse 20 zu ersetzen, die nach innen über die Achsgabel 22 hinausragt und dort eine leerlaufende Rolle 24 trägt. Der Durchmesser dieser Rolle ist jedoch etwas kleiner als der des Rades 4, so daß sie im normalen Schubbetrieb inaktiv ist und auch die Bremsung nicht beeinflußt. Im Bereich des Schrägförderers jedoch ist eine um etwas mehr als die halbe Durchmesserdifferenz gegenüber der eigentlichen Laufbahn 6 hochstehende Schiene 26 vorgesehen, auf die die Rolle abläuft, so daß das gebremste Rad 4 nicht mehr den Boden berühren kann. In der Auslaufstrecke des Schrägförderers senkt sich die Schiene dann wieder bis auf das Niveau des Bodens ab.

Auf der der Rolle 24 abgewandten Seite der verlängerten Achse 22 ist ein Anschlagstück 25 befestigt, an dem die Mitnehmernocken 8 der Mitnehmerketten 7 angreifen.

Die Ausbildung und Anordnung der Laufbahnen 5 und 6 für die nichtgebremsten Räder 3 des Karrens 2 unterscheidet sich nur insoweit von der Anlage nach der DE-PS 1 919 749, als die Laufbahnen oben und unten um eine Einlauf- bzw. Auslaufstrecke verlängert sind. Bei Abwärtsförderung gemäß Fig. 1 wird jedoch von der Einlaufstrecke an und bis in die Auslaufstrekke gefördert, wobei die Mitnehmerketten 7, die um vertikale Achsen laufen, senkrecht zu ihrer normalen Gelenkrichtung gekrümmt werden. Dafür ist nicht zwingend erforderlich, teure Kardangetenkketten zu verwenden; man kann vielmehr normale Rollenketten mit absichtlich vergrößertem Spiel zwischen Bolzen und Rollen verwenden. Wie Erprobungen gezeigt haben, ist der Mehrverschleiß ohne weiteres tragbar, da die Ketten in Zugrichtung nur schwach belastet sind.

Wie die Draufsicht auf die Einlaufstrecke gemäß Fig. 2 erkennen läßt, sind die Umlenkkettenräder 9 seitlich nach außen versetzt, so daß die Ketten allmählich in den Eingriffsbereich zwischen Mitnehmernocken 8 und Anschlagstück 25 gelangen.

Der Antrieb der Ketten kann über ein Kegelradgetriebe von demselben Motor 10 aus erfolgen, der auch eine neben dem Schrägförderer vorgesehene Fahrtreppe antriebt, falls eine solche vorgesehen ist; die Fahrtreppe läuft dann aber schneller als der Förderer, damit der Benutzer Zeit hat, den Karren in die Einlaufstrekke zu schieben und am Auslauf wieder in Empfang zu nehmen.

Im Ausführungsbeispiel sind die Ketten 7 um Kettenräder geführt, die um vertikale Achsen umlaufen. Mit den auch in Querrichtung zumindest begrenzt biegsamen Ketten wäre auch eine Ausführungsform möglich, bei der die Umlenkung der Ketten um Kettenräder mit horizontalen Achsen erfolgt, doch wären dann wesentlich tiefere Gruben für die Antriebsaggregate erforderlich; insgesamt hat sich die dargestellte Ausführungsform als die wirtschaftlicher zu fertigende erwiesen.

## Patentansprüche

1. Ein Schrägstetigförderer für mit einer manuell lösbaren Bremse ausgestattete Transportkarren (2), die zwei radtragende Achsen (20) mit jeweils unterschiedlichem Radstand aufweisen, wobei der Förderer getrennte, höhenmäßig zueinander versetzte Laufbahnen (5, 6) für die Räder (3, 4) jeweils einer Achse (20) sowie seitlich an den ^{T}ransportkarren (2) angreifende umlaufende Mitnehmerketten (7) umfaßt, worin die Laufbahnen (5, 6) um eine im wesentlichen eben verlaufende Einlauf- und Auslaufstrecke verlängert sind, in welcher die Bremse unwirksam ist, dadurch gekennzeichnet, daß in den Einlauf- und Auslaufstrecken die Mitnehmerketten (7) quer zu ihrer Umlaufebene begrenzt beweglich sind und in der Einlaufstrecke von außen auf eine Eingriffsposition des Transportkarrens (2) schräg zugeführt und in der Auslaufstrecke von einer Außeneingriffsposition des Transportkarrens (2) nach außen schräg weggeführt werden.

2. Förderer nach Anspruch 1, dadurch gekennzeichnet, daß die Mitnehmerketten (7) seitlich der Einlauf- und Auslaufstrecke um um vertikale Achsen umlaufende Kettenräder (9) geführt sind.

3. Förderer nach Anspruch 1, dadurch gekennzeichnet, daß für die gebremsten Räder (4) der Transportkarren (2) die zugeordneten Laufbahnen (5, 6) nach innen oder außen entsprechend einem Radstand versetzt sind, bei dem den gebremsten Rädern (4) zugeordnete frei drehbare Rollen (24) auf derselben Achse (20) angeordnet sind, welche Rollen (24) einen gegenüber den zugeordneten Rädern (4) kleineren Durchmesser aufweisen, und daß die Höhe der betreffenden, als Schiene (26) ausgebildeten Laufbahnen (6) auf den Durchmesser der Rollen (24) abgestimmt ist und die betreffenden Laufbahnen (6) in Form eines Steges bis in die Einlauf- und Auslaufstrecke verlängert sind.

## Claims

1. An inclined continuous conveyor for transport trolleys (2) equipped with a manually- releasable brake, which comprise two wheel- carrying axles (20) with different respective wheel spacings, the conveyor comprising separate tracks (5, 6), mutually displaced in height, for the wheels of a respective axle (3,4) together with circulating drive chains which engage the transport trolleys (2) laterally, the tracks (5, 6) being prolonged in the form substantially flatly extending inlet and outlet lengths in which the brake is ineffective, characterised in that over the inlet and outlet lengths the drive chains (7) are movable to a limited extent transversely to their circulatory planes and over the inlet length they are guided obliquely from the outside into a position of engagement with the transport trolley (2), and over the outlet length they are led obliquely away outwards from an outer position of engagement of the transport trolley (2).

2. A conveyor as claimed in claim 1, characterised in that the drive chains (7) are guided laterally over the inlet length and outlet length about sprocket wheels (9) which rotate about vertical axes.

3. A conveyor as claimed in claim 1, characterised in that for the braked wheels (4) of the transport trolleys (2), the associated tracks (5, 6) are displaced inwards or outwards in accordance with wheel spacing where freely rotatable rollers (24) associated with the braked wheels (4) are disposed on the same axle (20), which rollers (24) have a smaller diameter than the associated wheels (4), and in that the height of the respective tracks (6) in the form of rails (26) is adapted to the diameter of the rollers (24), and the respective tracks (6) are extended, in the form of a gangway, into the inlet and outlet lengths.

## Revendications

1. Convoyeur continu incliné pour des chariots transporteurs (2) équipés d'un frein desserrable manuellement et qui comportent deux axes porteurs de roues (20) ayant chacun un espacement de roues différent, le convoyeur comportant des voies de déplacement (5, 6) pour les roues (3,4) de chacun des axes (20), ces voies étant séparées et décalées en hauteur l'une par rapport à l'autre, ainsi que des chaînes d'entraînement sans fin (7) quis'accrochent latéralement sur les chariots transporteurs (2), les voies de déplacement (5, 6) étant prolongées par un tronçon d'entrée et de sortie ayant un profil essentiellement plan et dans lequel le frein est sans effet, caractérisé en ce que, dans les tronçons d'entrée et de sortie, les chaînes d'entraînement (7) sont mobiles de façon limitée perpendiculairement à leur plan de circulation et en ce que, dans le tronçon d'entrée, elles sont amenées en oblique de l'extérieur jusque sur une position d'accrochage du chariot transporteur (2) alors que, dans le tronçon de sortie, elles sont écartées en oblique vers l'extérieur à partir d'une position d'accrochage extérieur du chariot transporteur (2).

2. Convoyeur selon la revendication 1, caractérisé en ce que les chaînes d'entraînement (7) sont guidées, sur le côté des tronçons d'entrée et de sortie, autour de pignons (9) tournant autour d'axes verticaux.

3. Convoyeur selon la revendication 1, caractérisé en ce que, pour les roues freinées (4) des chariots transporteurs (2), les voies de déplacement associées (5, 6) sont décalées vers l'intérieur ou vers l'extérieur en correspondance à un espacement de roues pour lequel des galets librement tournants (24), associés aux roues freinées (4), sont disposés sur les mêmes axes (20) qui comportent des galets (24) d'un plus petit diamètre que les roues associées (4), et en ce que la hauteur des voies de déplacement (6) correspondantes et agencées sous forme de rails (26) est en relation avec le diamètre des galets (24) et les voies de déplacement correspondantes (6) sont prolongées sous la forme d'une nervure jusque dans les tronçons d'entrée et de sortie.
